# EUROPÄISCHE PATENTSCHRIFT

(11) **EP 1 088 757 B1**
(45) Veröffentlichungstag und Bekanntmachung des Hinweises auf die Patenterteilung: **04.05.2005**
(21) Anmeldenummer: 00120902.2
(22) Anmeldetag: 26.09.2000
(51) Int. Cl.: B65B 13/18

(54) **Verfahren und Vorrichtung zum Bearbeiten von auf einer Trägerpalette gelagerten Gegenständen**
Method and device for processing articles supported on pallets
Methode et dispositif pour le traitement des articles supportes par des palettes

(30) Priorität: 29.09.1999 DE 19946550
(43) Veröffentlichungstag der Anmeldung: 04.04.2001
(73) Patentinhaber: KRONES AG, 93068 Neutraubling (DE)
(72) Erfinder: Gerischer, Armin, 94369 Rain (DE)

(56) Entgegenhaltungen:
- DE-A- 3 235 223
- US-A- 3 776 395
- US-A- 4 119 023
- US-A- 4 525 978
- US-A- 5 953 234

## Beschreibung

Die Erfindung betrifft ein Verfahren und eine Vorrichtung zum Bearbeiten von mehreren auf einer Trägerpalette gelagerten Gegenständen.

Es ist bereits ein derartiges Verfahren bzw. eine derartige Vorrichtung bekannt, bei dem alle auf einer Trägerpalette gelagerten Gegenstände auf einen eigenen Transporteur umgeladen werden, durch diesen zwecks besserer Zugänglichkeit auseinandergeführt werden, einzeln mit einer Transportsicherung versehen, zusammengeführt und schließlich wieder alle auf eine Trägerpalette geladen werden.

Dies ist nur möglich, wenn die Gegenstände ohne Trägerpalette einwandfrei transportiert werden können, wie dies z.B. bei auf Kleinpaletten gestapelten Flaschen möglich ist. Bei Gegenständen, die ohne Trägerpalette nicht zuverlässig befördert werden können, ist das bekannte Verfahren bzw. die bekannte Vorrichtung nicht einsetzbar. Hierzu gehören beispielsweise mit mehreren Lagen von Flaschen bepackte Rollpaletten, die sehr instabil sind.

Durch die DB-A-32 35 223 ist ferner ein Verfahren und eine Vorrichtung bekannt, bei dem bzw. der Gebinde in Form von Flaschenkästen auf Trägerpaletten zusammengestellt und zusammen mit diesen durch mehrere Behandlungsstationen geführt werden. Die Art der möglichen Behandlungen ist hierbei stark eingeschränkt; eine separate Umreifung einzelner Gebindegruppen auf einer Trägerpalette ist beispielsweise nicht durchführbar.

Der Erfindung liegt die Aufgabe zugrunde, ein Verfahren und eine Vorrichtung zu schaffen, die auch bei Gegenständen, die ohne Trägerpalette nur schwer zu transportieren sind, eine Einzelbearbeitung, insbesondere eine Transportsicherung, ermöglicht wird.

Diese Aufgabe wird hinsichtlich des Verfahrens durch die Merkmale des Anspruchs 1 und hinsichtlich der Vorrichtung durch die Merkmale des Anspruchs 9 gelöst.

Beim erfindungsgemäßen Verfahren und bei der erfindungsgemäßen Vorrichtung befinden sich die Gegenstände jederzeit auf einer Trägerpalette bzw. auf einer Hilfspalette, so dass ein ordnungsgemäßer Transport gesichert und trotzdem eine separate Bearbeitung möglich ist. Vorteilhafte Weiterbildungen der Erfindung, die insbesondere zu einer kostengünstigen Realisierung und einer betriebssicheren Arbeitsweise führen, sind in den Unteransprüchen enthalten.

Im Nachstehenden wird ein Ausführungsbeispiel der Erfindung anhand der Zeichnungen beschrieben. Es zeigen:
- Fig. 1: die schematische Draufsicht auf eine Vorrichtung zum Anbringen von Transportsicherungen an auf Rollpaletten gestapelten Flaschen mit verschiedenen Verfahrensschritten
- Fig. 2: die Seitenansicht eines Umsetzers der Vorrichtung nach Fig. 1
- Fig. 3: die Draufsicht auf den Umsetzer von Fig. 2
- Fig. 4: die Seitenansicht einer Bearbeitungsstation nach Fig. 1
- Fig. 5: die Draufsicht auf die Bearbeitungsstation nach Fig. 4
- Fig. 6: die Seitenansicht eines mit einer Transportsicherung versehenen Flaschenstapels.

Die Vorrichtung nach den Fig. 1 bis 5 ist zum Anbringen einer Transportsicherung in Form einer vertikalen Umreifung 14 an einem Stapel 2 von Flaschen 6 ausgebildet, welche unter Zwischenschaltung von Trays 15 auf Rollpaletten 7 stehen (siehe Fig. 6). Die Rollpaletten 7 ihrerseits sind zu viert dicht an dicht auf Trägerpaletten 1 abgestellt, die mit entsprechenden Aufnahmetaschen 16 für die beiden Lenkrollen L jeder Rollpalette 7 ausgestattet sind. Hierdurch werden die beladenen Rollpaletten 7 auf dem Transport zum Kunden sicher fixiert, genauso wie während ihrer Beladung in einer nicht gezeigten Palettierstation.

Die beladenen Trägerpaletten 1 werden der Vorrichtung durch einen ersten linearen Transporteur 8 zugeführt, der ferner die Trägerpaletten 1 durch die Vorrichtung selbst hindurch und von dieser weg befördert. Der Transporteur 8 ist in herkömmlicher Weise aus einer Vielzahl von gleichartigen, mit Förderrollen 17 bestückten Modulen 18 aufgebaut, von denen jedes einen eigenen Antriebsmotor M aufweist. Alle Antriebsmotoren M sind an eine nicht gezeigte elektronische Steuereinrichtung angeschlossen, die ferner mit einer Anzahl gleichfalls nicht gezeigter Sensoren verbunden ist, welche den Belegungszustand der Module 18 anzeigen. Durch entsprechende Programmierung der elektronischen Steuereinrichtung ist nahezu jeder beliebige Bewegungsablauf realisierbar.

Die Vorrichtung umfaßt weiter eine quer zum Transporteur 8 antreibbare Einschleusstation 12 für leere Trägerpaletten 3 sowie eine mit Abstand in Transportrichtung nachgeschaltete, gleichfalls quer antreibbare Ausschleusstation 13 für leere Trägerpaletten 1. Die Ausschleusstation 13 ist mit der Einschleusstation 12 durch einen streckenweise parallel zum ersten Transporteur 8 verlaufenden zweiten Transporteur 9 verbunden. Dieser ist gleichfalls aus einer Anzahl von Modulen 18 aufgebaut und in entgegengesetzter Richtung antreibbar wie der erste Transporteur 8.

Zwischen der Einschleusstation 12 und der Ausschleusstation 13 sind am Transporteur 8 der Reihe nach zuerst auf der linken Seite ein erster Umsetzer 10 und eine erste Bearbeitungsstation 4 und dann auf der rechten Seite eine zweite Bearbeitungsstation 5 und ein zweiter Umsetzer 11 stationär angeordnet. Jedes der vorstehend genannten Elemente 4, 5, 10, 11 ist einem eigenen Modul 18 zugeordnet, auf dem üblicherweise jeweils eine Trägerpalette 1, 3 läuft.

Wie die Fig. 2 und 3 zeigen, sind die beiden Umsetzer 10, 11 als sog. Stapler aufgebaut. Sie weisen horizontal verfahrbare Stapelgabeln 19 auf, die an einem höhenbeweglichen Schlitten 20 gelagert sind. Am Schlitten 20 ist ein Stellmotor 21 angeordnet, durch den die Stapelgabeln 19 aus der in vollen Linien gezeigten Ruhestellung, in der sie sich vollständig außerhalb des Transportwegs befinden, in ihre strichpunktiert dargestellte Arbeitsposition verfahrbar sind, in der sie unter eine benachbarte Rollpalette 7 eingreifen. Durch den an der Tragsäule 23 befestigten Hubmotor 22 ist dann der Schlitten 20 mit den ausgefahrenen Stapelgabeln 19 soweit anhebbar, dass die Rollpalette 7 mit dem darauf befindlichen Flaschenstapel 2 von der Trägerpalette 1 vollständig abgehoben wird, wobei die Lenkrollen L vollständig aus den Aufnahmetaschen 16 herausbewegt worden sind. Die zwei parallelen Stapelgabeln 19 sind derart angeordnet, dass sie die zwei ihnen zugewandten Rollpaletten 7 mit den Flaschenstapeln 2 einer auf dem Modul 8 mittig vor dem Stapler 10 zur Ruhe gebrachten Trägerpalette 1 erfassen und anheben können.

Die in Fig. 4 und 5 gezeigten Bearbeitungsstationen 4, 5 sind als sog. Vertikal-Umreifungsmaschinen ausgebildet. Derartige Maschinen sind handelsüblich und beispielsweise von der Firma Strapex unter der Bezeichnung Kolumbus Typ VSS-V erhältlich. Dementsprechend weisen die Bearbeitungsstationen 4, 5 einen Speicher 24 für das Umreifungsband 14, ein Aggregat 25 zum Einschuss, Rückzug, Spannen, Verschweißen und Abschneiden des Umreifungsbandes, ein horizontal bewegliches Schwert 26, das unter den zu umreifenden Gegenstand einfahrbar ist, im vorliegenden Fall unter eine Rollpalette 7, sowie eine rahmenärtige Führung 27, die das Band um den Gegenstand herumleitet. Genauer gesagt ist der Rahmen 27 derart angeordnet, dass er das Umreifungsband 14 unter der Rollpalette 7 hindurch mit geringem Abstand am Flaschenstapel 2 nach oben, über den Stapel 2 hinweg und wieder zurück zum Aggregat 25 führt. Die Rollpalette 7, alle auf ihr befindlichen Trays 15 mit den Flaschen 6 werden somit vom Umreifungsband 14 nach dem Verschweißen und Spannen zu einer stabilen Transporteinheit zusammengefaßt. Die fertige Einheit ist in Fig. 6 dargestellt.

Die Funktion der vorbeschriebenen Vorrichtung bzw. das mit ihr durchgeführte Verfahren laufen folgendermaßen ab:

Durch den ersten Transporteur 8 werden die von der nicht gezeigten Palettier- und Beladestation kommenden gefüllten Trägerpaletten 1 in Pfeilrichtung zugeführt. Die erste Trägerpalette 1 passiert ungehindert die Einschleusstation 12 und wird am ersten Umsetzer 10 in der gezeigten Position mittig zum Stillstand gebracht. Die nachfolgende gefüllte Trägerpalette 1 wird noch vor der Einschleusstation 12 gleichfalls zum Stillstand gebracht. Nunmehr wird eine leere Trägerpalette 3 vom zweiten Transporteur 9 her zugeführt und an der Einschleusstation 12 auf den ersten Transporteur 8 verbracht, fluchtend mit den vollen Trägerpaletten 1. Zwischenzeitlich oder nachfolgend werden durch den ersten Umsetzer 10 die beiden ihm zugewandten Stapel 2 einschließlich der Rollpaletten 7 angehoben, so dass lediglich die beiden anderen Stapel 2 auf der Trägerpalette 1 stehen bleiben. Diese wird nunmehr weiter zur zweiten Bearbeitungsstation 5 transportiert. Gleichzeitig wird die leere Trägerpalette 3 von der Einschleusstation 12 zum ersten Umsetzer 10 bewegt bis sie die gleiche Position einnimmt wie zuvor die gefüllte Trägerpalette 1. Durch Absenken der Stapelgabeln 19 werden nun die beiden von der gefüllten Trägerpalette 1 stammenden Flaschenstapeln 2 auf der ursprünglich leeren Trägerpalette 3 abgestellt und diese wird dann weiter zur ersten Bearbeitungsstation 4 transportiert.

In den zugehörigen Bearbeitungsstationen 4, 5 werden nun die jeweils zwei seitlich auf einer Trägerpalette 1, 3 stehenden Stapel 2 in der bereits beschriebenen Weise mit einer Umreifung 14 versehen. Zuerst werden die beiden vorderen Stapel 6 bearbeitet, wie in Fig. 1 gezeigt ist. Dann werden die beiden Trägerpaletten 1, 3 um eine Stapelbreite vorwärts bewegt und anschließend die jeweils zweiten Stapel umreift. Damit ist die Bearbeitung aller vier Stapel 2 abgeschlossen, wobei aufgrund der sicheren Fixierung der Rollpaletten 7 auf den Trägerpaletten 1, 3 ein problemloser Transport und ein problemloses Bearbeiten möglich ist.

Nunmehr werden die zwei getrennten Paare von Stapeln 2 wieder auf einer Trägerpalette, im Ausführungsbeispiel auf einer ursprünglich leeren Trägerpalette 3 zusammengeführt. Hierzu werden die Trägerpaletten 1, 3 weiter zum zweiten Umsetzer 11 bewegt, der jeweils die beiden rechten Stapel 2 von ihrer ursprünglichen Trägerpalette 1 anhebt, und dann auf der zugeführten, bereits zwei Stapel enthaltenden ursprünglich leeren Trägerpalette 3 absetzt. Zwischenzeitlich wird die nunmehr absolut leere Trägerpalette 1 zur Ausschleusstation 13 bewegt, dort seitlich herausgeführt und vom zweiten Transporteur 9 aufgenommen. Voraussetzung für diese Arbeitsweise ist eine identische Gestaltung der Trägerpaletten 1 und 3. Es ist jedoch auch möglich, die Stapel 2 wieder auf ihre ursprünglichen Trägerpaletten 1 umzuladen, wobei die Trägerpaletten 3 als reine Hilfspaletten dienen und eine andere, entsprechend einfachere Gestaltung aufweisen können.

Die mit vier einzeln umreiften Stapeln 2 versehenen Trägerpaletten 3 werden im Anschluss an die Ausschleusstation 13 durch den ersten Transporteur 8 von der Vorrichtung weg geführt.

## Patentansprüche

1. Verfahren zum Bearbeiten von mehreren auf einer Trägerpalette (1) gelagerten Gegenständen (2), **dadurch gekennzeichnet, dass** ein Teil der Gegenstände (2) von der vollen Trägerpalette (1) auf eine leere Trägerpalette (3) umgeladen wird, dann die auf der Trägerpalette (1) verbliebenen und die auf eine Trägerpalette (3) umgeladenen Gegenstände (2) unabhängig voneinander bearbeitet und schließlich die Gegenstände (2) wieder auf einer Trägerpalette (1, 3) zusammengeführt werden.

2. Verfahren nach Anspruch 1, **dadurch gekennzeichnet, dass** die Hälfte der auf einer Trägerpalette (1) gelagerten Gegenstände (2) auf eine leere Trägerpalette (3) umgeladen wird, während die andere Hälfte der Gegenstände (2) auf der Trägerpalette (1) verbleibt.

3. Verfahren nach Anspruch 1 oder 2, **dadurch gekennzeichnet, dass** die Gegenstände (2) der gleichen Behandlung unterzogen werden.

4. Verfahren nach Anspruch 3, **dadurch gekennzeichnet, dass** die Behandlung der Gegenstände auf der ehemals vollen Trägerpalette (1) und der Gegenstände (2) auf der ehemals leeren Trägerpalette (3) in getrennten, jedoch gleichartigen Stationen (4, 5) erfolgt.

5. Verfahren nach einem der Ansprüche 1 bis 4, **dadurch gekennzeichnet, dass** das Umladen der Gegenstände (2) durch stationäres Anheben, Entfernen der Trägerpalette (1), Zuführen einer leeren Trägerpalette (3) und Absetzen der Gegenstände (2) auf der leeren Trägerpalette (3) erfolgt.

6. Verfahren nach einem der Ansprüche 1 bis 5, **dadurch gekennzeichnet, dass** die Gegenstände (2) durch gestapelte Behälter (6) gebildet werden und die Bearbeitung im Anbringen einer Transportsicherung (14) besteht.

7. Verfahren nach Anspruch 6, **dadurch gekennzeichnet, dass** die Behälter (6) auf einer Palette, vorzugsweise einer Rollpalette (7) gestapelt sind und die Rollpalette (7) in die Transportsicherung (14) mit einbezogen wird.

8. Verfahren nach einem der Ansprüche 1 bis 7, **dadurch gekennzeichnet, dass** jeweils eine leere Trägerpalette (3) zwischen zwei beladene Trägerpaletten (1) eingeführt, zusammen mit diesen schrittweise weiterbewegt, nach dem Entleeren die ehemals leere oder die ehemals volle Trägerpalette (1, 3) wieder zwischen den beladenen Trägerpaletten (1, 3) herausgeführt und entgegen deren Transportrichtung zurückbewegt wird.

9. Vorrichtung zur Durchführung des Verfahrens nach Anspruch 1, **gekennzeichnet durch** einen ersten Transporteur (8) für Trägerpaletten (1), einen zweiten Transporteur (9) für Trägerpaletten (3), einen ersten Umsetzer (10) zum Umladen von Gegenständen (2) von den vollen Trägerpaletten (1) auf die leeren Trägerpaletten (3), **durch** am ersten Transporteur (8) und am zweiten Transporteur (9) angeordnete Bearbeitungsstationen (4, 5) für die Gegenstände (2) und **durch** einen sich an die Bearbeitungsstationen (4, 5) anschließenden zweiten Umsetzer (11), der die ehemals getrennten Gegenstände (1) auf einer Trägerpalette (1, 3) zusammenstellt.

10. Vorrichtung nach Anspruch 9, **dadurch gekennzeichnet, dass** die beiden Bearbeitungsstationen (4, 5) gleichartig ausgebildet sind, vorzugsweise als Vertikal-Umreifungsmaschinen.

11. Vorrichtung nach Anspruch 9 oder 10, **dadurch gekennzeichnet, dass** die beiden Transporteure (8, 9) einen gemeinsamen Abschnitt (A) aufweisen, an dessen Anfang eine Einschleusstation (12) zum Einschieben von leeren Trägerpaletten (3) zwischen beladene Trägerpaletten (1) und an dessen Ende eine Ausschleusstation (13) zum Ausschieben von leeren Trägerpaletten zwischen beladenen Trägerpaletten heraus angeordnet ist, wobei die Ausschleusstation (13) mit der Einschleusstation (12) durch den entgegen der Transportrichtung des ersten Transporteurs (8) angeordneten zweiten Transporteur (9) verbunden sind.

12. Vorrichtung nach einem der Ansprüche 9 bis 11, **dadurch gekennzeichnet, dass** die Umsetzer (10, 11) durch Stapler gebildet werden, welche die Gegenstände (2) von den Trägerpaletten (1, 3) abheben und auf einer anderen Trägerpalette (1, 3) wieder absetzen.

13. Vorrichtung nach einem der Ansprüche 9 bis 12, **dadurch gekennzeichnet, dass** die Trägerpaletten (1, 3) zur fixierten Aufnahme von Rollpaletten (7) ausgebildet sind, vorzugsweise mittels Taschen (16) für deren Lenkrollen (L).

## Claims

1. Method for processing a plurality of articles (2) supported on a pallet (1), **characterised in that** some of the articles (2) are reloaded from the full pallet (1) on to an empty pallet (3), the articles (2) remaining on the pallet (1) and the articles (2) reloaded on to a pallet (3) are then processed independently of one another and the articles (2) are finally brought together again on a pallet (1, 3).

2. Method according to claim 1, **characterised in that** half of the articles (2) supported on a pallet (1) are reloaded on to an empty pallet (3) while the other half of the articles (2) remain on the pallet (1).

3. Method according to claim 1 or 2, **characterised in that** the articles (2) are subjected to the same treatment.

4. Method according to claim 3, **characterised in that** the treatment of the articles on the previously full pallet (1) and of the articles (2) on the previously empty pallet (3) takes place in stations (4, 5) which are separate but of the same type.

5. Method according to any one of claims 1 to 4, **characterised in that** the reloading of the articles (2) is effected by stationary lifting, removal of the pallet (1), supplying of an empty pallet (3) and depositing of the articles (2) on the empty pallet (3).

6. Method according to any one of claims 1 to 5, **characterised in that** the articles (2) are formed by stacked containers (6) and the processing consists in applying a securing device (14) for transportation.

7. Method according to claim 6, **characterised in that** the containers (6) are stacked on a pallet, preferably a rolling pallet (7), and the rolling pallet (7) is incorporated in the securing device (14) for transportation.

8. Method according to any one of claims 1 to 7, **characterised in that** an empty pallet (3) is inserted between each two loaded pallets (1), is moved onwards stepwise together with said two loaded pallets (1), and after the emptying operation the formerly empty or formerly full pallet (1, 3) is moved out again from between the loaded pallets (1, 3) and is moved back in the direction opposite to the transport direction.

9. Device for implementing the method according to claim 1, **characterised by** a first conveyor (8) for pallets (1), a second conveyor (9) for pallets (3), a first transfer device (10) for reloading articles (2) from the full pallets (1) to the empty pallets (3), processing stations (4, 5) for the articles (2) arranged beside the first conveyor (8) and beside the second conveyor (9) and a second transfer device (11) adjacent to the processing stations (4, 5), which second transfer device (11) places the previously separate articles (1) together on a pallet (1, 3).

10. Device according to claim 9, **characterised in that** the two processing stations (4, 5) are of identical construction and are preferably in the form of vertical hooping machines.

11. Device according to claim 9 or 10, **characterised in that** the two conveyors (8, 9) have a common segment (A) at the beginning of which is arranged an inward transfer station (12) for inserting empty pallets (3) between loaded pallets (1) and at the end of which is arranged an outward transfer station (13) for pushing out empty pallets from between loaded pallets, the outward transfer station (13) being connected to the inward transfer station (12) by the second conveyor (9) disposed in the opposite direction to the transport direction of the first conveyor (8).

12. Device according to any one of claims 9 to 11, **characterised in that** the transfer devices (10, 11) are formed by stackers which lift the articles (2) from the pallets (1, 3) and place them on another pallet (1, 3).

13. Device according to any one of claims 9 to 12, **characterised in that** the pallets (1, 3) are configured to retain rolling pallets (7) in a fixed manner, preferably by means of receptacles (16) for the steering rollers (L) of the rolling pallets (7).

## Revendications

1. Procédé pour le traitement d'articles supportés par une palette (1),
**caractérisé en ce qu'**
une partie des objets (2) qui se trouve sur la palette pleine (1) est transférée sur une palette vide (3), puis les objets restant sur la palette (1) et ceux qui ont été transférés sur la palette (3) sont traités indépendamment l'un de l'autre, pour finalement être ramenés sur une palette (1, 3).

2. Procédé selon la revendication 1,
**caractérisé en ce que**
la moitié des objets (2) déposée sur une palette (1) est transférée sur une palette vide (3), l'autre moitié des objets (2) restant sur la palette (1).

3. Procédé selon la revendication 1 ou 2,
**caractérisé en ce que**
les objets (2) sont soumis au même traitement.

4. Procédé selon la revendication 3,
**caractérisé en ce que**
le traitement des objets sur la palette (1) initialement pleine, et des objets (2) sur la palette (3) initialement vide a lieu dans des postes (4, 5) séparés, mais du même genre.

5. Procédé selon une des revendications 1 à 4,
**caractérisé en ce que**
le transfert des objets (2) s'effectue par levage à poste fixe, éloignement de la palette (1), amenée d'une palette vide (3) et dépôt des objets (2) sur la palette vide (3).

6. Procédé selon une des revendications 1 à 5,
**caractérisé en ce que**
les objets (2) sont constitués par des récipients (6) empilés et leur traitement consiste à les doter d'un moyen de sécurisation du transport (14).

7. Procédé selon la revendication 6,
**caractérisé en ce que**
les récipients (6) sont empilés sur une palette, de préférence une palette à roulettes (7) qui est également introduite dans le moyen de sécurisation du transport (14).

8. Procédé selon une des revendications 1 à 7,
**caractérisé en ce que**
chaque fois une palette vide (3) est introduite entre deux palettes chargées (1) et elle est déplacée par étapes avec ces palettes, puis après décharge, la palette initialement vide ou la palette initialement pleine (1, 3) est extraite entre les palettes chargées (1, 3) et ramenée en arrière dans le sens opposé à celui de transport.

9. Dispositif pour la mise en oeuvre du procédé selon la revendication 1,
**caractérisé en ce qu'**il comporte :
- un premier transporteur (8) pour des palettes (1), un second transporteur (9) pour des palettes (3), un premier échangeur (10) pour transférer des objets (2) des palettes pleines (1) aux palettes vides (3),
- sur le premier transporteur (8) et sur le second transporteur (9) des postes de traitement (4, 5), et
- se raccordant aux postes de traitement (4, 5), un second échangeur (11) qui rassemble les objets initialement séparés (1) sur une palette (1,3).

10. Dispositif selon la revendication 9,
**caractérisé en ce que**
les deux postes de traitement (4, 5) sont du même genre, et de préférence des machines verticales de banderolage.

11. Dispositif selon la revendication 9 ou 10,
**caractérisé en ce que**
les deux transporteurs (8, 9) présentent une section commune (A) avec à l'origine de celle-ci, un poste d'éclusage d'entrée (12) pour introduire des palettes (3) entre des palettes chargées (1), et à la sortie de cette section, un poste d'éclusage de sortie (13) pour extraire par glissement des palettes vides situées entre des palettes chargées, les postes d'éclusage (13 et 12) étant reliés par le second transporteur (9) circulant dans le sens opposé au sens de transport du premier transporteur (8).

12. Dispositif selon une des revendications 9 à 11,
**caractérisé en ce que**
les échangeurs (10, 11) sont constitués par des dispositifs d'empilage qui soulèvent les objets (2) situés sur les palettes (1, 3) pour les déposer ensuite sur une autre palette (1, 3).

13. Dispositif selon une des revendications 9 à 12,
**caractérisé en ce que**
les palettes (1, 3) sont conçues pour loger de manière fixe les palettes à roulettes (7), de préférence par la présence de poches (16) pour accueillir les roulettes directrices (L) de ces palettes à roulettes.
